# FASCICULE DE BREVET EUROPEEN

(11) **EP 0 216 712 B1**
(45) Date de publication et mention de la délivrance du brevet: **12.07.1989**
(21) Numéro de dépôt: 86420210.6
(22) Date de dépôt: 05.08.1986
(51) Int. Cl.: E01F 15/00, E01D 19/10, E04F 11/18

(54) **Barrière métallique, notamment pour l'équipement de voies de circulation routière**
Abschrankungen aus Metall, insbesondere zum Ausstatten von Strassenverkehrswegen
Metal guard barriers, especially for equipping road traffic lanes

(30) Priorité: 27.08.1985 FR 8513160
(43) Date de publication de la demande: 01.04.1987
(73) Titulaire: L'EQUIPEMENT ROUTIER, Société Anonyme dite:, F-69330 Meyzieu (FR)
(72) Inventeur: Pichon, Joseph, F-69150 Decines (FR)
(74) Mandataire: Maureau, Philippe

(56) Documents cités:
- FR-A- 1 562 106
- FR-A- 1 570 598
- FR-A- 2 231 817
- FR-A- 2 313 503
- GB-A- 1 209 191
- GB-A- 1 211 871
- GB-A- 2 093 888
- US-A- 1 849 167
- US-A- 2 146 445
- US-A- 2 689 711
- US-A- 3 276 750

## Description

La présente invention a pour objet une barrière métallique, notamment pour l'équipement de voies de circulation routière. Les ponts et autres passages aériens doivent être équipés de barrières formant garde-corps dans la mesure ou ils permettent non seulement la circulation de véhicules, mais également le passage de piétons. Dans la mesure où une telle barrière doit servir à la retenue éventuelle d'un véhicule, elle doit répondre à des critères très strictes de résistance aux chocs. Des barrières sont également très souvent utilisées dans des lieux publics ou privés, par exemple au bord de terrasses pour assurer la protection des personnes.

Une barrière traditionnelle comprend des poteaux fixés au sol à intervalles réguliers, portant des lisses parallèles entre elles dont le nombre est fonction de la hauteur du garde-corps. Chaque poteau comprend une platine de fixation au sol et un corps de poteau sur la face avant duquel sont fixées les lisses. Le plus souvent le poteau est réalisé en plusieurs parties soudées les unes aux autres, et la platine inférieure est indépendante du corps du poteau et fixée sur celui-ci par soudage. Outre le fait que ce type de fabrication nécessite un nombre important d'opérations successives et est, par conséquent, très onéreux de mise en oeuvre, une telle barrière ne présente pas de parfaites garanties de sécurité, du fait qu'en cas de choc, le couple de basculement exercé sur un poteau se traduit parfois par la désolidarisation de celui-ci de la platine qui demeure, pour sa part, fixée au sol.

En outre, les poteaux de garde-corps présentent le plus souvent une forme spécifique à leur hauteur, de telle sorte qu'il n'est pas possible de fixer une même lisse sur des poteaux de tailles différentes, si l'utilisation de poteaux de tailles différentes est rendue necessaire, par exemple, en raison d'une dénivellation du terrain.

Le document FR-A-2 313 503 concerne une barrière comprenant un certain nombre de poteaux disposés à intervalles réguliers et sur une face desquels sont fixées des lisses. Chaque poteau est constitué par une plaque métallique formant une face avant plane destinée au support des lisses et un profilé de section en U, de hauteur correspondant à celle du poteau et dont l'écartement des ailes du U est inférieure à celle de la plaque formant la face avant, ce profilé étant fixé sur la plaque par soudage.

La présente invention concerne une barrière de ce type, dans laquelle la plaque métallique, formant la face avant, est pliée de façon à former un retour inférieur constituant la semelle de fixation au sol, le profilé métallique étant également fixé par soudage sur la semelle.

Cette barrière présente l'avantage que les poteaux sont très simples à réaliser puisque constitués par deux éléments métalliques fixés l'un sur l'autre par soudage, l'élément profilé assurant le raidissement de la plaque formant la face avant et la semelle. En pratique ce poteau est extrêmement sûr puisque, compte tenu de sa structure, la platine de fixation au sol ne peut en aucun cas être désolidarisée de sa face avant. En outre, sa face avant n'est absolument pas dangereuse ni agressive pour un corps projeté ou pour les pneumatiques des véhicules, puisqu'elle ne comporte pas de parties de rigidification en saillie vers l'avant comme tel est le cas dans certains poteaux traditionnels. Enfin, le montage des lisses est effectué de façon très simple puisque la fixation de celles-ci intervient au niveau de perçages ménagés dans la face avant de la plaque métallique principale de part et d'autre du profilé en U ce qui rend l'accès aux moyens de fixation extrêmement aisé.

De toute façon, l'invention sera bien comprise à l'aide de la description qui suit, en référence au dessin schématique annexé représentant, à titre d'exemple non limitatif, une forme d'exécution de cette barrière:
Figure 1 est une vue en perspective d'une barrière;
Figure 2 à 4 sont trois vues de côté de trois types de poteaux mis en oeuvre pour la réalisation de la barrière de figure 1;
Figure 5 est une vue de la face arrière du poteau représenté à la figure 4;
Figure 6 est une vue de dessus du poteau de figure 2;
Figure 7 est une vue en coupe transversale représentant la liaison entre deux tronçons de lisses successifs;
Figure 8 est une vue en coupe transversale représentant le mode de fixation d'une lisse sur un poteau.

La barrière selon l'invention dont un tronçon (2) est represente à la figure 1 comprend un certain nombre de poteaux (3a, 3b, 3c) supportant des lisses horizontales (4), dont le nombre est fonction de la hauteur des poteaux les supportant. Comme cela ressort de la figure 1, 1a barrière étant montée sur un mur (5) comportant plusieurs décrochements en hauteur, plusieurs types de poteaux de hauteurs différentes sont mis en oeuvre, les poteaux (3a) étant de hauteur supérieure à celles des poteaux (3b) qui sont eux- mêmes de hauteur supérieure à celle des poteaux (3c). Toutefois la structure des différents types de poteaux est la même.

Chaque poteau est réalisé à partir de deux éléments principaux, à savoir une plaque métallique (6) pliée de façon à former une face avant (7) plane et verticale, comportant deux retours (8) et (9) respectivement à son extrémité inférieure et à son extrémité supérieure.

Avant ménagement du retour (8) la face avant comporte à proximité de son extrémité inférieure un décrochement vers l'extérieur formant un nez (10). Le second élément constitutif de ce poteau est un profilé métallique (12) en U dont la section augmente de haut en bas. Il est à oter que l'écartement entre les ailes du profilé en U est de largeur inférieur à la largeur de la plaque métallique, de telle sorte qu'elle ménage dans cette dernière deux zones latérales dans lesquelles se trouvent les trous (13) de fixation des lisses (4). Le profilé (12) est fixé par soudage en (14) le long de la face avant (7), ainsi que le long des retours (8 et 9) de la plaque métallique principale (6). Sur le profilé (12) sont fixés par soudage deux pattes (15) destinées à venir obturer les ouvertures latérales situées au niveau des deux décrochements (10). Afin d'augmenter la rigidité du poteau, le profilé en U présente sur chacune de ses branches deux plis nervurés (16) tournés vers l'exterieur. Le fait que le profilé (12) soit encastré entre les retours (8) et (9) de la plaque (6) évite tout risque de glissement du profilé par rapport à la plaque en cas de défaillance accidentelle des soudures.

Il est à noter que la structure générale des trois poteaux (3a, 3b, 3c) est exactement la même, aux différences de dimensions près, le poteau (3a) permettant la fixation de trois lisses, celui (3b) de deux lisses, et celui (3c) d'une seule lisse. La structure de ces poteaux est intéressante, en ce sens qu'elle permet, comme montré à la figure 1 d'aligner plusieurs poteaux de hauteurs différentes, pour fixer sur eux une lisse continue.

Les trois types de poteaux comportent chacun, dans le retour inférieur (8) formant platine, plusieurs trous (17) (quatre dans l'exemple du dessin) permettant la fixation du poteau au sol. Compte tenu de la présence du décrochement (10) ménagé à l'extrémité inférieure de chaque poteau, les trous (17) situés du côté de l'avant du poteau peuvent être sensiblement déportés vers l'avant par rapport au cas où la partie inférieure du poteau serait droite, ce qui favorise la résistance du poteau à l'arrachement lorsqu'un choc est exercé sur lui du côté de la voie de circulation.

Selon une autre caractéristique avantageuse de l'invention, cette barrière comporte des moyens simples et esthétiques de fixation des lisses sur les poteaux et de liaison des lisses entre elles.

A cet effet, chaque lisse (4) comporte dans sa face tournée du côté des poteaux une fente longitudinale (18) débouchant dans une fente longitudinale (19) de section élargie, dans le fond de laquelle est ménagé, en regard de la fente (18), un évidement (20), comme montré à la figure 7.

La face de la lisse (4) opposée à la face de fixation sur les poteaux comprend pour sa part un évidement longitudinal (21). La liaison entre deux lisses (4) disposées bout à bout est réalisée par manchonnage intérieur. A cet effet, un profilé (22) est engagé dans les deux tronçons de lisse (4) à réunir, où il est bloqué par vissage. Une vis (23) est engagée dans la lisse (4) et dans le profilé de manchonnage (22), du côté extérieur de la lisse, cette vis étant bloquée par un écrou venant se loger dans l'évidement (20) de la lisse. Placé en continu ou ponctuellement au niveau des têtes de vis, un ruban longitudinal (24) à effet décoratif ou de signalisation, fixé par encliquetage par déformation élastique peut être engagé dans le logement longitudinal en forme de gorge (21).

Comme montré à la figure 8, la fixation d'une lisse au niveau d'un trou (13) ménagé dans un poteau est réalisée par une vis (25) dont la tête (26), logée dans l'évidement (20) de la lisse prend appui sur une plaquette (27) logée dans la fente (19) de la lisse, cette vis étant bloquée sur le poteau par un écrou (28).

Cette structure est très intéressante d'une part, au plan pratique car limitant la complexité des pièces et le nombre de pièces utilisées, et d'autre part au plan esthétique puisque chaque lisse ne comporte du côté des poteaux, qu'une seule fente longitudinale continue alors que les lisses traditionnelles comportent le plus souvent deux ou trois fentes.

Dans la mesure où cela est nécessaire, cette barrière peut être équipée très facilement, comme cela est montré à la figure 2, d'un grillage (29) situé par exemple en avant des lisses (4). Il suffit pour cela de prévoir des pattes (30) et (32) fixées respectivement sur un point de fixation de la lisse haute, et sur un point de fixation de la lisse basse ou du support, ces pattes étant équipées à leurs extrémités libres de dispositifs connus d'accrochage et de mise en tension du grillage.

Comme il ressort de ce qui précède, l'invention apporte une grande amélioration à la technique existante en fournissant une barrière réalisée à partir d'éléments de structure simple, susceptibles de nombreuses possibilités d'adaptations en fonction du site à équiper, possédant d'excellentes qualités de résistance mécanique ainsi qu'une esthétique très agréable.

Comme il va de soi, l'invention ne se limite pas à la seule forme d'exécution de cette barrière, ni à ses seules composants décrits ci-dessus a titre d'exemples; elle en embrasse, au contraire, toutes les variantes de réalisation, limitées seulement par les caractéristiques essentielles figurant dans les revendications.

## Revendications

1. Barrière (2) du type comprenant un certain nombre de poteaux (3a, b, c) disposés à intervalles réguliers sur une face (7) desquelles sont fixées des lisses (4), chaque poteau comprenant, en combinaison, une plaque métallique (6) pliée de façon à former une face avant plane (7) destinée au support des lisses (4), et un profilé (12) de section en U, de hauteur correspondant à celle du poteau et dont l'écartement des ailes du U est inférieur à la largeur de la plaque formant la face avant et la semelle, ce profilé métallique (12) étant fixé sur la plaque (6) par soudage sur la face avant (7), caractérisée en ce que la plaque métallique (6), formant la face avant, est pliée de façon à former un retour inférieur (8) constituant la semelle de fixation au sol, le profilé métallique (12) étant également fixé par soudage sur la semelle (8).

2. Barrière selon la revendication 1, caractérisée en ce que la zone de raccordement entre la partie formant la face avant (7) de chaque poteau et la partie (8) formant platine de fixation au sol, comporte un décrochement (10) en forme de nez par rapport à la face avant du poteau.

3. Barrière selon l'une quelconque des revendications 1 et 2, caractérisée en ce que la plaque métallique (6) formant la face avant de chaque poteau comporte, à son extremité supérieure, un retour (9) venant coiffer la face supérieure du profilé (12) de renforcement en U.

4. Barrière selon l'une quelconque des revendications 1 à 3, caractérisée en ce que la section de chaque profilé (12) en U d'un poteau augmente de haut en bas, et en ce que chacune des ailes de ce profilé comporte deux plis (16) longitudinaux nervurés, tournés vers l'extérieur.

5. Barrière selon l'une quelconque des revendications 1 à 4, caractérisée en ce que la plaque métallique (6), formant la face avant de chaque poteau, comporte des perçages (13) destinés à la fixation des lisses (4) situés de part et d'autre des ailes du profilé (12) de renforcement en U.

6. Barrière selon l'une quelconque des revendications 1 à 5, caractérisée en ce que chaque lisse (4) comporte, débouchant dans sa face de fixation sur les poteaux (3a, 3b, 3c), une fente longitudinale (18) communiquant avec une fente longitudinale (19) de largeur supérieure, dans le fond de laquelle est ménagée, en regard de la première fente, un évidement longitudinal (20).

## Patentansprüche

1. Abschrankung oder Leitplanke (2) mit einer bestimmten Anzahl von Stützen (3a, b, c), die auf einer Fläche (7) in regelmässigem Abstand angeordnet und an welchen Schienen oder Leisten (4) befestigt sind, wobei jede Stütze aus einer Metallplatte (6), die zur Bildung einer ebenen Vorderfläche (7) zwecks Halterung der Schienen oder Leisten (4) umgebogen ist, und einem U-Profil (12) besteht, dessen Höhe derjenigen der Stützen entspricht und dessen Flanschenabstand kleiner ist als die Breite der die Vorderfläche und Grundplatte bildenden Platte, und wobei dieses Metallprofil (12) auf die Platte (6) an der Vorderfläche (7) aufgeschweißt ist, dadurch gekennzeichnet, daß die die Vorderfläche bildende Metallplatte (6) zu einer Grundplatte für die Befestigung auf dem Boden abgebogen und das Metallprofil (12) außerdem an die Grundplatte (8) angeschweißt ist.

2. Leitplanke gemäß Anspruch 1, dadurch gekennzeichnet, daß im Bereich des Anschlusses zwischen dem die Vorderfläche (7) der einzelnen Stützen bildenden Teil und dem die Grundplatte bildenden Teil (8) mit einer gegenüber der Vorderfläche der Stütze nasenförmig vorspringenden Abschrägung (10) versehen ist.

3. Leitplanke gemäß Anspruch 1 oder 2, dadurch gekennzeichnet, daß die die Vorderfläche der einzelnen Stützen bildende Metallplatte (6) an ihrem oberen Ende mit einem abgebogenen Steg (9) zur Abdeckung der Oberseite des U-förmigen Verstärkungsprofils (12) versehen ist.

4. Leitplanke gemäß Anspruch 1, 2 oder 3, dadurch gekennzeichnet, daß der Querschnitt des U-Profils an den einzelnen Stützen sich von oben nach unten verstärkt und die Flanschen dieses Profils jeweils mit zwei gerippten und nach außen gewendeten Längsfalzen (16) versehen sind.

5. Leitplanke gemäß Anspruch 1, 2, 3 oder 4, dadurch gekennzeichnet, daß die die Vorderfläche der einzelnen Stützen bildende Metallplatte (6) mit Bohrungen (13) zur Befestigung der Schienen oder Leisten (4) an den Flanschen des U-förmigen Verstärkungsprofils (12) versehen ist.

6. Leitplanke gemäß Anspruch 1, 2, 3, 4 oder 5, dadurch gekennzeichnet, daß jede Schiene oder Leiste (4) in ihrer Fläche zur Befestigung an den Stützen (3a, 3b, 3c) mit einem Längsschlitz (18) versehen ist, der mit einem breiteren Längsschlitz (19) in Verbindung steht, wobei in dem Grund des Schlitzes (19) eine längsgerichtete Ausparung (20) vorgesehen ist.

## Claims

1. A barrier (2) of the type comprising a certain number of posts (3a, 3b, 3c) disposed at regular intervals, to one face (7) of which rails (4) are affixed each post comprising in combination a metallic sheet (6) folded so as to form a flat front face (7) intended to support the rails (4), and a profile (12) of U section of height corresponding to that of the post, and the spacing of the limbs of the U of which is less than the width of the sheet that forms the front face and the bedplate, this metallic profile (12) being fixed to sheet (6) by welding to the front face (7), characterised in that the metallic sheet (6), forming the front face, is folded in such a way as to form a lower return (8) that constitutes the bedplate for fixation to the ground, the metallic profile (12) also being fixed by welding to the bedplate (8).

2. A barrier according to claim 1, characterised in that the junction zone between the piece that forms the front face (7) of each post and the piece (8) that forms the bedplate for fixation to the ground, comprises an outward bend (10) relatively to the front face of the post, in the form of a nose.

3. A barrier according to either of claims 1 and 2, characterised in that the metallic sheet (6) forming the front face of each post comprises at its upper end, a return (9) that covers the upper face of the U-shaped reinforcement profile (12).

4. A barrier according to any of claims 1 to 3, character sed in that the section of each U-shaped profile (12) of a post increases from top to bottom and in that each of the limbs of this profile comprises two longitrudinal ribbed folds (16), facing outwards.

5. A barrier according to any of claims 1 to 4, characterised in that the metallic sheet (6), forming the front face of each post, comprises pierced holes (13) intended to fix the rails (4) situated on both sides of the U-shaped limbs of the reinforcement profile (12).

6. A barrier according to any of claims 1 to 5, characterised in that each rail (4) comprises a longitudinal slot (18) that opens out into the face that fixes it to the poles (3a, 3b, 3c) and communicates with a wider longitudinal slot (19) in the base of which a longitudinal recess (20) is provided, facing the first slot.
